# EUROPÄISCHE PATENTSCHRIFT

(11) **EP 1 683 460 B1**
(45) Veröffentlichungstag und Bekanntmachung des Hinweises auf die Patenterteilung: **18.06.2008**
(21) Anmeldenummer: 05024896.2
(22) Anmeldetag: 15.11.2005
(51) Int. Cl.: A47L 9/14

(54) **Staubfilterbeutel**
Dust filter bag
Sac filtrant à poussières

(30) Priorität: 20.01.2005 DE 202005000917 U
(43) Veröffentlichungstag der Anmeldung: 26.07.2006
(73) Patentinhaber: BRANOFILTER GMBH, 90599 Dietenhofen (DE)
(72) Erfinder: Uwe Schmierer, 91622 Rügiand (DE); Krehan Herbert, 90763 Fürth (DE); Korobov Andrej, 90409 Nürnberg (DE); Rammig Jürgen, 91564 Neuendettelsau (DE)
(74) Vertreter: Vogler, Bernd

(56) Entgegenhaltungen:
- WO-A-95/16383
- DE-A1- 10 126 425
- DE-A1- 10 203 460
- DE-U1- 20 101 466
- US-A- 5 647 881
- PATENT ABSTRACTS OF JAPAN Bd. 2002, Nr. 07, 3. Juli 2002 (2002-07-03) & JP 2002 078653 A (OSHITANI SANGYO KK), 19. März 2002 (2002-03-19)

## Beschreibung

Die Erfindung betrifft einen Staubfilterbeutel für Staubsauger, der von einem Flachbeutel mit einer eine Einlassöffnung enthaltendenden Oberwand und einer dieser gegenüberliegenden Unterwand gebildet wird, die aus schweißbarem flexiblem Filtermaterial bestehen und ihrem Umfang entlang umlaufend miteinander verschweißt sind.

Bei Staubfilterbeuteln, die von einem üblichen Flachbeutel gebildet werden, liegen die Oberwand und die zu dieser deckungsgleiche Unterwand ganzflächig aufeinander, wie es beispielsweise aus der US-A-5 647 881 hervorgeht. Beim Betrieb, wenn der Beutel in einen Staubsauger eingesetzt ist und dieser eingeschaltet wird, gelangt der angesaugte Luftstrom durch die Einlassöffnung in das Beutelinnere und durchströmt dann die Beutelwandung, an der die im angesaugten Luftstrom enthaltenen Staub- oder sonstigen Schmutzpartikel ausgefiltert werden. Bei diesem Betrieb bläht sich der Staubfilterbeutel aufgrund der sich in ihm ergebenden Druckerhöhung auf, so dass sich die Oberwand und die Unterwand ausbauchen und der Beutel eine kissenartige Gestalt erhält.

Ein weiterer Flachbeutel ist aus der DE 2001 01 466 U1 bekannt. Ein derartiger Flachbeutel besteht aus einer Vorderwand und einer Rückwand, die ganzflächig unmittelbar aufeinander liegen und entlang ihrem Umfang miteinander verklebt sind.

Staubfilterbeutel sollten im aufgeblähten Zustand ein möglichst großes Innenvolumen haben, um entsprechend viel Staub oder Schmutz aufnehmen zu können. Die üblichen Flachbeutel sind daher verhältnismäßig großflächig. Dies kann zu Problemen beim Einsetzen eines neuen Flachbeutels in die ihn aufnehmende Kammer des Staubsaugers führen, die insbesondere bei Haushaltsstaubsaugern kleiner als der Fläche des Flachbeutels entsprechend sein kann. In einem solchen Falle zwängt der Benutzer den Flachbeutel in die Kammer. Dabei wird der Beutel in eine unregelmäßige und oftmals geknickte Gestalt gedrückt. Hierdurch wird das Aufblähen des Beutels beim Betrieb behindert, so dass das mit der großflächigen Ausbildung des Flachbeutels bezweckte große Füllvolumen des Beutels nicht erreicht wird.

Der vorliegenden Erfindung liegt daher die Aufgabe zugrunde, einen Staubfilterbeutel der eingangs genannten Art zu schaffen, der nicht nur ein ausreichend großes Füllvolumen aufweist sondern im Vergleich zu üblichen Flachbeuteln kleinflächiger ist.

Diese Aufgabe wird erfindungsgemäß dadurch gelöst, dass der Flachbeutel an mindestens einer Beutelseite zum Beutelinneren hin eingefaltet ist, so dass an der jeweiligen Beutelseite eine über ihre ganze Faltenlänge ausstülpbare Seitenfalte mit einem von der Oberwand gebildeten Faltenschenkel und einem von der Unterwand gebildeten Faltenschenkel vorhanden ist.

Ein mit einer mindestens einen solchen Seitenfalte versehener Staubfilterbeutel weist eine kleinere Fläche als der zugrunde liegende Flachbeutel auf, so dass er sich leichter in den jeweiligen Staubsauger einsetzen lässt. Beim Betrieb, wenn der Staubfilterbeutel aufgebläht wird, faltet sich die mindestens eine Seitenfalte auf, so dass sich ein entsprechend großes Füllvolumen ergibt.

Dies wird mit in der Fertigung einfachen Maßnahmen erreicht.

Staubfilterbeutel mit Seitenfalten sind an sich bekannt. Diese Beutel werden dadurch gefertigt, dass die beiden in Längsrichtung verlaufenden Seitenränder des bahnförmigen Filtermaterials miteinander verschweißt werden, so dass sich sozusagen ein schlauchförmiges Gebilde ergibt, wonach die ebenfalls in Längsrichtung verlaufenden Seitenfalten eingefaltet werden und an den beiden Längsenden jeweils eine quer verlaufende Schweißnaht angebracht wird, die auch die Seitenfalten erfasst. Dies ergibt, dass an jeder quer verlaufenden Schweißnaht im Bereich der beiden Seitenfalten jeweils vier Lagen und im Bereich zwischen den beiden Seitenfalten zwei Lagen miteinander verschweißt sind.

Der beim Betrieb im Beutelinnere herrschende Innendruck belastet die Beutelwandung und dabei insbesondere auch die Schweißnähte. Dabei hat die Praxis gezeigt, dass bei den bekannten Seitenfaltenbeuteln die Stellen, an denen die zweilagigen Schweißnahtbereiche in die vierlagigen Schweißnahtbereiche übergehen, den auftretenden Belastungen nicht immer dauerhaft widerstehen, so dass der Beutel an diesen Stellen aufreißen kann.

Demgegenüber sind bei dem erfindungsgemäßen Staubfilterbeutel keine Schweißnahtstellen vorhanden, an denen sich die Anzahl der Lagen ändert. Die umlaufende Schweißnaht ist durchweg zweilagig.

Ferner sind bei diesen bekannten Staubfilterbeuteln die Enden der Seitenfalten fixiert, so dass sich die Seitenfalten nur über einen Teil ihrer Länge auffalten können.

Bei dem erfindungsgemäßen Staubfilterbeutel kann sich die mindestens eine Seitenfalte dagegen über ihre ganze Länge auffalten und ausstülpen, was ein größeres Füllvolumen ergibt.

Zweckmäßige Ausgestaltungen der Erfindung sind in den Unteransprüchen angegeben.

Nachstehend wird ein Ausführungsbeispiel der Erfindung anhand der Zeichnung erläutert. Es zeigen:
- Figur 1: einen erfindungsgemäßen Staubfilterbeutel in schematischer Draufsicht,
- Figur 2: den Staubfilterbeutel nach Figur 1 im Teilquerschnitt gemäß der Schnittlinie II-II in vergrößerter Darstellung und
- Figur 3: den Staubfilterbeutel nach den Figuren 1 und 2 mit ganz ausgestülpten Seitenfalten, so dass ein Flachbeutel gebildet wird.

Aus der Zeichnung geht ein Staubfilterbeutel 1 hervor, der für Staubsauger gedacht ist, wie sie üblicherweise im Haushalt oder auch gewerblich verwendet werden.

Der Staubfilterbeutel 1 wird von einem Flachbeutel 2 gebildet, der durch seitliches Einfalten - dies entspricht einem seitlichen Einstülpen - mit Seitenfalten 3, 4, 5, 6 versehen worden ist. Figur 3 zeigt den Flachbeutel 2 vor dem Einstülpen der Seitenfalten 3, 4, 5, 6 bzw. den Staubfilterbeutel 1, wenn sich beim Betrieb die Seitenfalten 3, 4, 5, 6 wieder ausgestülpt haben.

Der Flachbeutel 2 weist eine aus schweißbarem, flexiblem Filtermaterial bestehende Wandung aus einer Oberwand 7 und einer der Oberwand 7 gegenüberliegenden, im Neuzustand zur Oberwand 7 im Wesentlichen parallelen Unterwand 8 auf. Die Oberwand 7 und die Unterwand 8 weisen eine deckungsgleiche Gestalt auf und sind ihrem Umfang entlang umlaufend miteinander verschweißt, insbesondere durch Ultraschallschweißen. Diese umlaufende Schweißnaht 9 ist in Figur 3 kreuzschraffiert dargestellt.

Beim im Neuzustand befindlichen Staubfilterbeutel 1 mit den zum Beutelinneren hin eingestülpten Seitenfalten 3, 4, 5, 6 bildet die Oberwand 7 die Beuteloberseite 10 sowie bei jeder Seitenfalte 3, 4, 5, 6 den oberen Seitenfaltenschenkel 11 und die Unterwand 8 die Beutelunterseite 12 sowie bei jeder Seitenfalte 3, 4, 5, 6 den unteren Seitenfaltenschenkel 13. Die beiden Faltenschenkel 10, 11 sind entlang dem innen verlaufenden Faltenscheitel 14 durch den betreffenden Bereich der Schweißnaht 9 miteinander verbunden und gehen außen über jeweils eine Knicklinie 15 bzw. 16 in die Beuteloberseite 10 bzw. die Beutelunterseite 12 über.

Das die genannten Beutelwände bildende Filtermaterial kann ein- oder mehrlagig sein. Die Auswahl des Materials im Einzelnen - im Falle mehrlagiger Beutelwände können deren Lagen aus unterschiedlichen Materialien bestehen - richtet sich nach den jeweiligen Erfordernissen und gewünschten Filtereigenschaften.

Der die Oberseite 10 bildende Bereich der Oberwand 7 enthält eine Einlassöffnung 17. Dabei ist außen an der Oberwand 7 bei der Einlassöffnung 17 ein steifes Anschlussstück plattenartiger Gestalt befestigt, das fluchtend zur Einlassöffnung gelocht ist. Dieses Anschlussstück wurde in der Zeichnung weggelassen. Das Anschlussstück dient zum Fixieren des Staubfilterbeutels 1 im Staubsauger. Im in den Staubsauger eingesetzten Zustand ragt ein am Staubsauger angeordneter Anschlussstutzen durch das Anschlussstück in die Einlassöffnung 17.

Der vom Staubsauger angesaugte Luftstrom gelangt durch den staubsaugerseitigen Anschlussstutzen und die Einlassöffnung 17 in den Beutel-Innenraum 18. Der Staubfilterbeutel bläht sich beim Betrieb aus seiner in Figur 1 dargestellten Ausgangsgestalt auf. Die Beutelwände weisen eine gewisse Luftdurchlässigkeit auf, halten die vom Luftstrom mitgeführten Schmutzpartikel oder sonstigen Partikel jedoch zurück, so dass an der Außenseite der Beutelwandung Reinluft austritt. Ist der Beutel voll, wird er aus dem Staubsauger entnommen und weggeworfen oder entleert und wieder eingesetzt.

Beim Betrieb bläht sich der Staubfilterbeutel 1 auf. Dabei falten sich die Seitenfalten 3, 4, 5, 6 sozusagen auseinander, d.h. deren Faltenschenkel 11, 13 entfernen sich voneinander. Die Seitenfalten stülpen sich schließlich nach außen, wobei sich die Faltenschenkel wieder aneinander annähern, allerdings in entgegengesetzter Richtung wie zuvor, so dass man schließlich im ganz ausgestülpten Zustand die aus Figur 3 hervorgehende Flachbeutelgestalt erhält. Dieses Ausstülpen der Seitenfalten 3, 4, 5, 6 erfolgt über die gesamte Seitenfaltenlänge hinweg.

Der Staubfilterbeutel 1 mit den eingestülpten Seitenfalten 3, 4, 5, 6 weist im Neuzustand eine rechteckige oder quadratische Gestalt auf. Der Flachbeutel 2 ist dementsprechend so konturiert (siehe Figur 3), dass sich nach dem Einfalten der Seitenfalten 3, 4, 5, 6 die rechteckige oder quadratische Gestalt ergibt.

Wie aus Figur 3 ersichtlich ist, weist der Flachbeutel 2 eine Flächengestalt auf, die sich aus einem rechteckigen oder quadratischen, der Gestalt des Staubfilterbeutels 1 entsprechenden, in Figur 3 strichpunktiert angedeuteten Basis-Flächenbereich 19 und vier jeweils einer Seitenfalte 3, 4, 5, 6 entsprechenden und dementsprechenden jeweils an eine der vier Rechteck- oder Quadratseiten des Basis-Flächenbereichs 19 angesetzten Seitenfalten-Flächenbereichen 20, 21, 22, 23 zusammensetzt.

Um das Einstülpen der Seitenfalten-Flächenbereiche 20, 21, 22, 23 zu erleichtern, sind die Seitenfaltenbereiche 20, 21, 22, 23 zweckmäßigerweise kürzer als die jeweils zugewandte Seite des Basis-Flächenbereichs 19 und enden beidenends mit Abstand zur betreffenden Basis-Flächenbereichsseite. Auf diese Weise sind bei dem Flachbeutel 2 vier rechtwinkelige Eckbereiche 24, 25, 26, 27 vorhanden, die jeweils zwischen zwei einander benachbarten Seitenfalten-Flächenbereiche 20, 21, 22, 23 angeordnet sind und beim Einstülpen der Seitenfalten-Flächenbereiche 20, 21, 22, 23 unbeeinflusst bleiben und bei dem Staubfilterbeutel 1 gemäß Figur 1 die Ecken bilden.

Die Anordnung kann in diesem Zusammenhang ferner so getroffen werden, dass die Seitenfalten-Flächenbereiche 20, 21, 22, 23 an ihren beiden jeweils einem Eckbereich 24, 25, 26, 27 zugewandten Ende abgeschrägt sind. Auf diese Weise können die Seitenfalten-Flächenbereiche 20, 21, 22, 23 eine trapezartige Gestalt aufweisen. Die eingestülpten Seitenfalten 3, 4, 5, 6 weisen dementsprechend abgeschrägte Enden auf (siehe Figur 1).

Aus Figur 1 geht ferner hervor, dass auf diese Weise die einander zugewandten Enden der jeweils einander benachbarten Seitenfalten 3, 4, 5, 6 mit Abstand zueinander angeordnet sind, so dass sich die Seitenfalten 3, 4, 5, 6 gegenseitig nicht behindern können.

Der oben beschriebene Staubfilterbeutel 1 weist an allen vier Seiten eine Seitenfalte 3, 4, 5, 6 auf, so dass ein erstes Paar von an zwei einander entgegengesetzten Beutelseiten eingefalteten Seitenfalten 3, 5 und ein zweites Paar von quer zum ersten Paar verlaufenden, an zwei anderen einander entgegengesetzten Beutelseiten eingefalteten Seitenfalten 4, 6 vorhanden sind.

Die Anzahl der insgesamt vorgesehenen Seitenfalten kann jedoch auch anders sein. Beispielsweise könnte der Staubfilterbeutel auch nur mit einem der beiden Paare von Seitenfalten 3, 5 bzw. 4, 6 versehen sein. Prinzipiell kann je nach den Erfordernissen auch bereits eine einzige Seitenfalte genügen. Es versteht sich, dass die Gestalt des Flachbeutels 2 entsprechend angepasst werden sollte.

Aufgrund der geschilderten Herstellung kann man die bisherigen Flachbeutel-Fertigungstechnologien auch für den erfindungsgemäßen Staubfilterbeutel nutzen. Ferner ergibt sich ein durchweg nur zweilagiges Verschweißen, so dass keine Unstetigkeiten an der umlaufenden Schweißnaht auftreten. Des Weiteren erhält man im Vergleich zu den üblichen Flachbeuteln und den herkömmlichen Seitenfaltenbeuteln mit fixierten Seitenfaltenenden ein größeres Füllvolumen.

## Patentansprüche

1. Staubfilterbeutel für Staubsauger, der von einem Flachbeutel mit einer eine Einlassöffnung enthaltenden Oberwand (7) und einer dieser gegenüberliegenden Unterwand (8) gebildet wird, die aus schweißbarem, flexiblem Filtermaterial bestehen und ihrem Umfang entlang umlaufend miteinander verschweißt sind, **dadurch gekennzeichnet, dass** der Flachbeutel (2) an mindestens einer Beutelseite zum Beutelinneren (18) hin eingefaltet ist, so dass an der jeweiligen Beutelseite eine über ihre ganze Faltenlänge ausstülpbare Seitenfalte (3, 4, 5, 6) mit einem von der Oberwand (7) gebildeten Faltenschenkel (11) und einem von der Unterwand (8) gebildeten Faltenschenkel (13) vorhanden ist.

2. Staubfilterbeutel nach Anspruch 1, **dadurch gekennzeichnet, dass** an mindestens zwei einander entgegengesetzten Beutelseiten jeweils eine eingefaltete Seitenfalte (3, 5 bzw. 4, 6) vorhanden ist.

3. Staubfilterbeutel nach Anspruch 2, **dadurch gekennzeichnet, dass** ein erstes Paar von an zwei einander entgegengesetzten Beutelseiten eingefaltete Seitenfalten (3, 5) und ein zweites Paar von quer zum ersten Paar verlaufenden, an zwei anderen einander entgegengesetzten Beutelseiten eingefalteten Seitenfalten (4, 6) vorhanden sind.

4. Staubfilterbeutel nach einem der Ansprüche 1 bis 3, **dadurch gekennzeichnet, dass** der Flachbeutel (2) so konturiert ist, dass der Staubfilterbeutel (1) mit der mindestens einen eingefalteten Seitenfalte (3, 4, 5, 6) eine rechteckige oder quadratische Gestalt aufweist.

5. Staubfilterbeutel nach Anspruch 4, **dadurch gekennzeichnet, dass** der Flachbeutel (2) eine sich aus einem rechteckigen oder quadratischen Basis-Flächenbereich (19) und in der Anzahl der Seitenfalten (3, 4, 5, 6) entsprechenden, jeweils an eine Seite des Basis-Flächenbereichs (19) angesetzten Seitenfalten-Flächenbereichen (20, 21, 22, 23) zusammensetzende Flächengestalt aufweist.

6. Staubfilterbeutel nach Anspruch 5, **dadurch gekennzeichnet, dass** der mindestens eine Seitenfalten-Flächenbereich (20, 21, 22, 23) kürzer als die zugewandte Seite des Basis-Flächenbereichs (19) ist und beidenends mit Abstand zu dieser endet.

7. Staubfilterbeutel nach einem der Ansprüche 5 oder 6, **dadurch gekennzeichnet, dass** der mindestens eine Seitenfalten-Flächenbereich (20, 21, 22, 23) an seinen beiden Enden abgeschrägt ist.

8. Staubfilterbeutel nach Anspruch 7, **dadurch gekennzeichnet, dass** der mindestens eine Seitenfalten-Flächenbereich (20, 21, 22, 23) eine trapezartige Gestalt aufweist.

## Claims

1. Dust filter bag for vacuum cleaners, formed by a flat bag with an upper wall (7) containing an inlet opening, and a lower wall (8) opposite the former, both made of weldable, flexible filter material and welded together continuously along their circumference, **characterised in that** the flat bag (2) is folded in towards the bag interior (18) on at least one bag side, so that on the bag side concerned there is a side fold (3, 4, 5, 6) able to be pushed out over its whole fold length, with one fold member (11) formed by the upper wall (7), and one fold member (13) formed by the lower wall (8).

2. Dust filter bag according to claim 1, **characterised in that** there is a folded-in side fold (3, 5 and 4, 6 respectively) on at least two opposite bag sides.

3. Dust filter bag according to claim 2, **characterised in that** there is a first pair of side folds (3, 5) folded-in on two opposite bag sides, and a second pair of side folds (4, 6) folded-in on two opposite bag sides and running at right-angles to the first pair.

4. Dust filter bag according to any of claims 1 to 3, **characterised in that** the flat bag (2) is so contoured that the dust filter bag (1) has a rectangular or square shape with the side fold or folds (3, 4, 5, 6) folded-in.

5. Dust filter bag according to claim 4, **characterised in that** the flat bag (2) has a surface shape comprised of a rectangular or square base surface area (19) and side fold surface areas (20, 21, 22, 23) corresponding to the number of side folds (3, 4, 5, 6) and each attached to a side of the base surface area (19).

6. Dust filter bag according to claim 5, **characterised in that** the side fold surface area or areas (20, 21, 22, 23) is or are shorter than the facing side of the base surface area (19) and finish at both ends with clearance from the latter.

7. Dust filter bag according to any of claims 5 or 6, **characterised in that** the side fold surface area or areas (20, 21, 22, 23) is or are bevelled at both ends.

8. Dust filter bag according to claim 7, **characterised in that** the side fold surface area or areas (20, 21, 22, 23) has or have a trapezoidal shape.

## Revendications

1. Sac filtrant à poussières pour aspirateur, qui est formé par un sac plat avec une paroi supérieure (7) contenant une ouverture d'entrée et une paroi inférieure (8) opposée à celle-ci, lesquelles sont constituées d'un matériau filtrant souple et soudable et sont soudées l'une à l'autre de manière continue le long de leur pourtour, **caractérisé en ce que** le sac plat (2) est replié vers l'intérieur (18) du sac sur au moins un côté du sac, de sorte que, sur le côté concerné du sac, on a un pli latéral (3, 4, 5, 6) pouvant se déplier sur toute sa longueur de pli, avec une branche de pli (11) formée par la paroi supérieure et une branche de pli (13) formée par la paroi inférieure (8).

2. Sac filtrant à poussières selon la revendication 1, **caractérisé en ce que** sur au moins deux côtés mutuellement opposés du sac se trouve à chaque fois un pli latéral rentré (3, 5, resp. 4, 6).

3. Sac filtrant à poussières selon la revendication 2, **caractérisé en ce qu'**une première paire de plis latéraux (3, 5) repliés sur deux côtés mutuellement opposés du sac et une deuxième paire de plis latéraux (4, 6) s'étendant transversalement à la première paire et repliés sur deux côtés mutuellement opposés du sac sont présentes.

4. Sac filtrant à poussières selon l'une des revendications 1 à 3, **caractérisé en ce que** le sac filtrant (2) présente un contour tel que le sac filtrant à poussières (1) présente avec le pli latéral replié (3, 4, 5, 6) au nombre d'au moins un une forme rectangulaire ou carrée.

5. Sac filtrant à poussières selon la revendication 4, **caractérisé en ce que** le sac plat (2) présente une forme de surface composée d'une zone de surface de base (19) rectangulaire ou carrée et de zones de surface de plis latéraux (20, 21, 22, 23) rapportées chacune sur un côté de la zone de surface de base (19) et dont le nombre correspond à celui des plis latéraux (3, 4, 5, 6).

6. Sac filtrant à poussières selon la revendication 5, **caractérisé en ce que** la zone de surface de pli latéral (20, 21, 22, 23) au nombre d'au moins un est plus courte que le côté en vis-à-vis de la zone de surface de base (19) et se termine des deux côtés à distance de celle-ci.

7. Sac filtrant à poussières selon la revendication 5 ou 6, **caractérisé en ce que** la zone de surface de pli latéral (20, 21, 22, 23) est biseautée à ses deux extrémités.

8. Sac filtrant à poussières selon la revendication 7, **caractérisé en ce que** la zone de surface de pli latéral (20, 21, 22, 23) au nombre d'au moins un présente une forme trapézoïdale.
